# EUROPÄISCHE PATENTSCHRIFT

(11) **EP 3 825 506 B1**
(45) Veröffentlichungstag und Bekanntmachung des Hinweises auf die Patenterteilung: **06.09.2023**
(21) Anmeldenummer: 20207158.5
(22) Anmeldetag: 12.11.2020
(51) Int. Cl.: E06B 9/17

(54) **ROLLLADENKASTEN MIT EINER STIRNHAUBE**
ROLLER SHUTTER BOX WITH A HEAD PIECE
COFFRE DE VOLET ROULANT POURVU D'UNE JOUE

(30) Priorität: 19.11.2019 EP 19210017
(43) Veröffentlichungstag der Anmeldung: 26.05.2021
(73) Patentinhaber: profine GmbH, 66954 Pirmasens (DE)
(72) Erfinder: Kast, Alexander, 76185 Karlsruhe (DE); Simon, Frank, 66507 Reifenberg (DE); Jäger, Wolfgang, 76829 Landau (DE)
(74) Vertreter: Hocker, Thomas

(56) Entgegenhaltungen:
- EP-A1- 2 910 725
- DE-A1- 4 405 191
- DE-A1-102005 029 578

## Beschreibung

Die Erfindung betrifft einen variabel einstellbaren Rollladenkasten mit Stirnhaube.

### Stand der Technik

Rollladenkästen aus Kunststoffprofilen, insbesondere aus flachen extrudierten Kunststoffhohlprofilen, sind allgemein bekannt. Man unterscheidet sogenannte Rollladenaufsatzkästen, die z. B. mit einem Bodenbasisprofil auf der oberen horizontalen Außenseite eines Blendrahmens montiert werden, und Vorsatzkästen, die in der Regel von außen vor eine Blendrahmenverbreiterung oder eine oberhalb des Blendrahmens angeordnete Blende montiert werden.

Kunststoff-Rollladenkästen weisen üblicherweise einen Rollraum mit an den beiden Stirnseiten spritzgegossene Kopfstücke - allgemein auch Stirnhauben genannt - zur Aufnahme der Wickelwelle für den Rollladenpanzer und einer Gurtscheibe auf. Um einen einwandfreien Einlauf des Rollladenpanzers in die Rollladenlaufschienen zu gewährleisten, weisen Rollladenkästen seitlich je einen Einlauftrichter auf. Der Rollraum weist neben den beiden Stirnseiten zwei Seitenprofile, ein Deckenprofil und ein Bodenprofil auf.

Aus DE 102009000643 A1 und DE 102010000153 B4 ist jeweils ein Rollladenkasten bekannt, bei dem die Seitenprofile, das Deckenprofil und das Bodenprofil miteinander verrastet werden und anschließend die Stirnhauben mit den vorgenannten Profilen direkt oder über Hilfsmittel verschraubt werden.

Derartige Rollladenkästen werden mit Laufschienen, in denen ein Rollladenpanzer läuft, verbunden. DE 29806186 U1 zeigt steckbare Führungen, mittels derer die Rollladenkästen mit den Laufschienen verbunden werden. Der Rollladenpanzer wird in seiner Breite an ein zu beschattendes Fenster angepasst, wodurch sich ein definierter Abstand für die Laufschienen ergibt. Um im Rollladenkasten den Rollladenpanzer definiert aufrollen zu können, muss der Rollraum an die Breite des Rollladenpanzers angepasst werden. Hierzu ist aus DE 102010001674 A1 bekannt, dass eine mit der Stirnhaube verbundene Rollraumabdeckung mittels Abstandshalter in mehreren definierten Stufen zu dieser beabstandet werden kann. Hierbei ergibt sich der Nachteil, dass der Rollladenkasten deutlich breiter als der Rollladenpanzer ist.

DE 4405191 A1 offenbart einen Rollladenkasten, bei dem die seitlichen Wände des Gurtrollengehäuses über paarweise Klauen mit dem Deck- und Bodenbrett verbunden sind. Bei den paarweisen Klauen handelt es sich um Rastverbindungen, welche nicht mehr in Richtung des Zusammenbaus gelöst werden können. Hierbei wird zum Beispiel die Stirnhaube mit dem Deckbrett verbunden, indem das Deckbrett versetzt auf die Stirnhaube / Wange aufgesetzt wird, so dass ein Nocken in einen Rücksprung eingesetzt werden kann. Durch eine horizontale Bewegung greift die Schnappverbindung ein.

DE 102005029578 A1 zeigt einen Rollladenkasten, bei dem die Seitenwände über Rastverbindungen miteinander verbunden werden können; die Kopfstücke werden dann mit den Seitenteilen verbunden.

EP 2910725 A1 offenbart einen Vollladenkasten, bei welchem die Seitenwände mit den Stirnseiten verschraubt werden. Dichtungen an den Stirnwänden dichten die Verbindung ab.

### Aufgabe

Aufgabe der vorliegenden Erfindung ist es, einen Rollladenkasten zu schaffen, welcher eine individuelle Anpassung an die Breite des Rollladenpanzers erlaubt, eine kompakte Bauweise ermöglicht und Schiefstellungen durch Montagefehler vermeidet. Die Aufgabe wird durch einen Rollladenkasten mit den Merkmalen des unabhängigen Anspruch 1 gelöst. So besteht der Rollladenkasten aus mehreren Profilteilen, welche verbunden eine röhrenartige Vorrichtung bilden und mindestens einer Stirnhaube, welche die röhrenartige Vorrichtung seitlich abschließt. Ferner verfügt die Stirnhaube über eine Grundfläche und eine Mantelfläche.

Die Stirnhaube ist im Wesentlichen prismaförmig. Unter einem Prisma versteht man einen geometrischer Körper, der durch Parallelverschiebung eines ebenen Vielecks entlang einer nicht in dieser Ebene liegenden Geraden im Raum entsteht. Unter einem im Wesentlichen prismaförmig Körper wird ein Körper verstanden, dessen Grundfläche im weitesten Sinne der eines Vielecks mit abgerundeten Ecken entspricht. Die Verbindungen zwischen den Ecken können gerade oder auch abgerundet sein. Die Grundfläche kann ferner über lokale Veränderungen verfügen. Zu dieser Grundfläche ist winklig - zumeist im rechten Winkel - eine Mantelfäche angeordnet.

Die Mantelfläche der Stirnhaube verfügt im Wesentlichen über die gleiche Kontur wie der Innenraum der röhrenartigen Vorrichtung. Dies bedeutet, dass die Stirnhaube mit entsprechender Passung in die röhrenartige Vorrichtung eingesetzt werden kann. Die röhrenartige Vorrichtung verfügt auf ihrer Innenseite über mindestens zwei in Erstreckungslinie verlaufende Nuten und / oder Federn, während die Stirnhaube auf der Mantelfläche über damit korrespondierende Nuten und / oder Federn verfügt. Über diese Nuten und Federn greifen die beiden Elemente ineinander ein und sind hierüber verbunden.

Hieraus ergibt sich der Vorteil, dass die Stirnhaube durch die Anordnung der Nuten und Federn in Erstreckungsrichtung der röhrenartigen Vorrichtung stets im selben Winkel ausgerichtet und fest verbunden ist. Durch eine entsprechende Vorgabe der Länge der Profilteile der röhrenartigen Vorrichtung ergibt sich die Länge des Rollladenkastens. Die Nuten sind Klipnuten und die Federn Klipfedern. Klipnuten sind im Wesentlichen Rinnen mit elliptischem Querschnitt und einer Erstreckung von etwas über 180°, so dass die Klipfedern mit etwas Kraftaufwand und daraus resultierender elastischer Verformung eingeführt werden können und anschließend wieder elastisch in ihre Ursprungsform zurück gehen. Hierdurch verbleiben die Klipfedern in den Klipnuten und können nur durch Kraftaufwand und daraus resultierende elastische Verformung herausgezogen werden. Dies erleichtert die Verbindung und Lösung der Stirnhaube mit den Profilteilen.

Vorteilhafte Ausgestaltungen ergeben sich durch die Merkmale der abhängigen Ansprüche.

Verfügt jedes der Profilteile über mindestens eine Nut oder Feder, so werden diese über die Stirnhaube fest verbunden.

Hierbei kann die Stirnhaube optional lediglich über Federn und die röhrenartige Vorrichtung lediglich über Nuten verfügen.

Auf der Mantelfläche der Stirnhaube kann eine ganz oder teilweise umlaufende Dichtung angeordnet sein, um das Innere des Rollladenkastens gegenüber der Umgebung abzudichten und Klappergeräusche bei Belastung wie beispielsweise Wind zu vermeiden.

Die Dichtung kann hierbei eine angespritzte Schaumdichtung sein.

Mit der Stirnhaube oder der röhrenartigen Vorrichtung kann ein Einlauftrichter verbunden sein. Dieser dient der Führung eines Rollladenpanzers.

Ist der Einlauftrichter steckbar, so kann dieser einfach ausgetauscht werden, um Verschleiß oder der Größe der Rollladenstäbe individuell gerecht zu werden.

Die Stirnhaube kann mit Mitteln zur Lagerung einer Welle verbunden sein, wobei die Verbindung vorzugsweise lösbar ist.

An der Mantelfläche der Stirnhaube und / oder am Innenraum der röhrenartigen Vorrichtung können Spreizvorrichtungen vorgesehen sein, welche vorzugsweise durch Schrauben oder Keile aufgeweitet werden können, wodurch die Stirnhaube mit der röhrenartigen Vorrichtung verklemmt werden.

Die Erfindung wird nun anhand der Figuren erläutert. Hierbei zeigen:
Figur 1 ein erfindungsgemäßer Rollladenkasten,
Figur 2 die röhrenartige Vorrichtung eines erfindungsgemäßen Rollladenkastens,
Figur 3 die Stirnhaube eines erfindungsgemäßen Rollladenkastens,
Figur 4 die Verbindung einer Stirnhaube mit einer röhrenartigen Vorrichtung,
Figur 5 eine Stirnhaube mit Mitteln zur Aufnahme einer Welle und
Figur 6 die Verbindung eines Einlauftrichters mit einem erfindungsgemäßen Rollladenkasten.

Ein Rollladenkasten 1 verfügt über mehrere Profilteile 2, 3, 4, 5, bei denen es sich im Ausführungsbeispiel um eine Außenblende 2, eine Verbindungsblende 3, eine Innenblende 4 und ein Bodenprofil 5 handelt. Bei diesen Profilteilen 2, 3, 4, 5 handelt es sich um PVC-Strangpressprofile mit Hohlprofilen, die sich in Extrusionsrichtung erstrecken. Die Außenblende 2 befindet sich nach der Montage an einem Fenster auf der Außenseite eines Gebäudes, während die Innenblende 4 innerhalb des Gebäudes angeordnet ist. Die Verbindungsblende 3 schließt den Rollladenkasten 1 nach oben und das Bodenprofil 5 nach unten ab. Gemeinsam bilden die Außenblende 2, die Verbindungsblende 3, die Innenblende 4 und das Bodenprofil 5 eine röhrenartige Vorrichtung 6, welche seitlich von einer Stirnhaube 7 und einer darauf aufgesetzten Grundfläche 8 abgeschlossen werden kann und somit im Inneren einen Rollraum 17 bilden. Üblicherweise wird der Rollladenkasten 1 auf beiden Seiten von je einer Stirnhaube 7 abgeschlossen.

Der Rollladenkasten 1 ist für die Verbindung mit einem Fenster, das aus einem Blendrahmen 20 und einem Flügelrahmen 21 besteht, und einem Rollladenpanzer 18, der in zwei Rollladenlaufschienen 19 geführt wird, konzipiert.

Hierbei ist die Stirnhaube 7 im Wesentlichen prismaförmig. Die Stirnhaube 7 des Ausführungsbeispiels ist im weitesten Sinne quaderförmig und verfügt dabei über eine Grundfläche 8 und eine Mantelfläche 9. Die Grundfläche 8 hat hierbei abgerundete Ecken sowie eine abgerundeten Ausbuchtung auf der Oberseite. Die Mantelfläche 9 der Stirnhaube 7 erstreckt sich im rechten Winkel zur Grundfläche 8 und verfügt im Wesentlichen über die gleiche Kontur wie der Innenraum der röhrenartigen Vorrichtung 6. Die Stirnhauben 7 an beiden Seiten bilden mit der röhrenartige Vorrichtung 6 einen geschlossenen Rollladenkasten 1 mit innenliegenden Rollraum 17.

Die röhrenartige Vorrichtung 6 verfügt auf ihrer Innenseite an jedem Profilteil 2, 3, 4, 5 über jeweils mindestens eine Nut 10, die allesamt in Extrusionsrichtung der Profilteile 2, 3, 4, 5 sich erstrecken. Die Mantelfläche 9 der Stirnhaube 7 verfügt über mehrere Federn 11, welche mit den Nuten 10 korrespondieren und in diese eingreifen.

Bei den die Nuten 10 und Federn 11 handelt es sich um Klipnuten 10 und Klipfedern 11. Die Klipnuten 10 sind im Wesentlichen Rinnen mit elliptischem Querschnitt und einer Erstreckung von etwas über 180°, so dass die Klipfedern 11 mit etwas Kraftaufwand und daraus resultierender elastischer Verformung eingeführt werden können und anschließend wieder elastisch in ihre Ursprungsform zurück gehen, wodurch die Klipfedern 11 in den Klipnuten 10 verbleiben und nur durch Kraftaufwand und daraus resultierende elastische Verformung herausgezogen werden können.

Auf der Mantelfläche 9 der Stirnhaube 7 ist eine umlaufende, angespritzte Schaumdichtung 12 angeordnet. Hierdurch wird der Rollladenkasten 1 nach außen abgedichtet und klappert nicht bei dynamischer Belastung wie beispielsweise Windbefall.

An der Mantelfläche 9 der Stirnhaube 7 sind Spreizvorrichtungen 15 vorhanden (siehe Figur 4). In diese können Schrauben eingeführt werden, so dass die Spreizvorrichtungen 15 aufgeweitet werden. Hierdurch wird die Stirnhaube 7 mit der röhrenartigen Vorrichtung 6 verklemmt und der Rollladenkasten kann beispielsweise mit senkrechten Stirnhauben 7 transportiert werden ohne dass es zu einer Verschiebung der Stirnhauben 7 kommt.

Figur 5 zeigt, dass die Stirnhaube 7 mit lösbaren Mitteln zur Lagerung einer Welle in Form eines Schiebers 14 mit Stehbolzen 16 verbunden ist. Mit dem Stehbolzen 16 wird die drehbare Lagerung eines Rollladenpanzers verbunden.

Wie aus Figur 6 hervorgeht, ist mit der Stirnhaube 7 ein steckbarer Einlauftrichter 13 zur Führung eines Rollladenpanzers verbunden.

Zum Bau eines erfindungsgemäßen Rollladenkastens 1 werden zunächst je eine Außenblende 2, eine Verbindungsblende 3, eine Innenblende 4 und ein Bodenprofil 5 auf die gewünschte Länge geschnitten. Die Verbindungsblende 3 mit ihren beiden Klipsnuten 10 wird an beiden Ende mit den beiden korrespondierenden Klipsfedern 11 je einer Stirnhaube 7 verbunden, wobei die beiden Stirnhauben 7 derart angeordnet sind, dass die Öffnung für die Schieber 14 jeweils nach innen zeigt. Dann wird die Innenblende 4 gelenkig mit der Verbindungsblende 3 verbunden und über eine Drehbewegung auf die Stirnhauben 7 aufgesetzt, wobei letztendlich die Klipsnut 10 der Verbindungsblende 3 mit den Klipsfedern 11 der beiden Stirnhauben 7 verrasten. Daraufhin wird das Bodenprofil 5 gelenkig mit der Innenblende 4 verbunden und über eine Drehbewegung auf die Stirnhauben 7 aufgesetzt, wobei letztendlich die Klipsnut 10 des Bodenprofils 5 mit den Klipsfedern 11 der beiden Stirnhauben 7 verrasten.

Zwei Schieber 14 werden derart positioniert, dass die Stehbolzen 16 jeweils nach innen gerichtet sind. Ein Rollladenpanzer 18 wird mit einer Rolle auf die Stehbolzen 16 aufgesetzt. Je nach Breite der Rollladenstäbe wird jeweils ein korrespondierender, steckbarer Einlauftrichter 13 mit den Stirnhauben 7 verbunden. Diese Verbindung wird dann über die Schieber 14 in die dafür vorgesehenen Aufnahmen der Stirnhauben 7 in den Rollraum 17 geschoben. Anschließend wird der Rollladenkasten 1 geschlossen, indem die Außenblende 2 mit der Verbindungsblende 3 verrastet wird und über eine Drehbewegung auf die Stirnhauben 7 aufgesetzt und über die Klipdsnut 10 der Außenblende 2 mit den korrespondierenden Klipsfedern 11 der beiden Stirnhauben 7 verbunden werden. Anschließend werden Schrauben in die Spreizvorrichtungen 15 der Stirnhaube 7 geschraubt, wodurch die Stirnhauben 7 unverrückbar mit den Profilteile 2, 3, 4, 5 verbunden sind. Nun kann der Rollladenkasten 1 verbaut werden.

Zur Revision werden die Schrauben aus den Spreizvorrichtungen 15 entnommen, die Außenblende 2 gelöst und der Rollladenpanzer 18 mit den beiden Schiebern 14 aus dem Rollraum 17 herausgezogen.

Die Erfindung ist nicht auf das Ausführungsbeispiel begrenzt.

### Bezugszeichenliste

- 1: Rollladenkasten
- 2: Profilteil
- 3: Profilteil
- 4: Profilteil
- 5: Profilteil
- 6: röhrenartige Vorrichtung
- 7: Stirnhaube
- 8: Grundfläche
- 9: Mantelfläche
- 10: Nut
- 11: Feder
- 12: Dichtung
- 13: Einlauftrichter
- 14: Mitteln zur Lagerung einer Welle
- 15: Spreizvorrichtungen
- 16: Stehbolzen
- 17: Rollraum
- 18: Rolladenpanzer
- 19: Rollladenlaufschienen
- 20: Blendrahmen
- 21: Flügelrahmen

## Patentansprüche

1. Rollladenkasten (1) mit mehreren Profilteilen (2, 3, 4, 5), welche verbunden eine röhrenartige Vorrichtung (6) bilden und mindestens einer Stirnhaube (7), welche die röhrenartige Vorrichtung (6) seitlich abschließt, die Stirnhaube (7) im Wesentlichen prismaförmig ist und dabei über eine Grundfläche (8) und eine Mantelfläche (9) verfügt und die Mantelfläche (9) der Stirnhaube (7) im Wesentlichen über die gleiche Kontur wie der Innenraum der röhrenartigen Vorrichtung (6) verfügt, die röhrenartige Vorrichtung (6) auf ihrer Innenseite über mindestens zwei in Erstreckungslinie verlaufende Nuten (10) und / oder Federn (11) verfügt und die Stirnhaube (7) auf ihrer Mantelfläche (9) über damit korrespondierende Nuten (10) und / oder Federn (11) verfügt, **dadurch gekennzeichnet, dass** die Nuten (10) und Federn (11) Klipnuten (10) und Klipfedern (11) sind, wobei die Klipnuten (10) im Wesentlichen Rinnen mit elliptischem Querschnitt und einer Erstreckung von etwas über 180° sind, so dass die Klipfedern (11) mit etwas Kraftaufwand und daraus resultierender elastischer Verformung eingeführt werden können und anschließend wieder elastisch in ihre Ursprungsform zurück gehen, wodurch die Klipfedern (11) in den Klipnuten (10) verbleiben und nur durch Kraftaufwand und daraus resultierende elastische Verformung herausgezogen werden können.

2. Rollladenkasten (1) nach Anspruch 1, **dadurch gekennzeichnet, dass** jedes der Profilteile (2, 3, 4, 5) über mindestens eine Klipnut (10) oder Klipfeder (11) verfügt.

3. Rollladenkasten (1) nach Anspruch 1 oder 2, **dadurch gekennzeichnet, dass** die Stirnhaube (7) über Klipfedern (11) und die röhrenartige Vorrichtung (6) über Klipnuten (10) verfügt.

4. Rollladenkasten (1) nach einem der Ansprüche 1 bis 3, **dadurch gekennzeichnet, dass** auf der Mantelfläche (9) der Stirnhaube (7) eine ganz oder teilweise umlaufende Dichtung (12) angeordnet ist.

5. Rollladenkasten (1) nach Anspruch 4, **dadurch gekennzeichnet, dass** die Dichtung (12) eine angespritzte Schaumdichtung (12) ist.

6. Rollladenkasten (1) nach einem der Ansprüche 1 bis 5, **dadurch gekennzeichnet, dass** mit der Stirnhaube (7) oder der röhrenartige Vorrichtung (6) ein Einlauftrichter (13) verbunden ist.

7. Rollladenkasten (1) nach Anspruch 6, **dadurch gekennzeichnet, dass** der Einlauftrichter (13) steckbar ist.

8. Rollladenkasten (1) nach einem der Ansprüche 1 bis 7, **dadurch gekennzeichnet, dass** die Stirnhaube (7) mit Mitteln zur Lagerung einer Welle (14) verbunden ist, welche vorzugsweise lösbar mit der Stirnhaube (7) verbunden sind.

9. Rollladenkasten (1) nach einem der Ansprüche 1 bis 8, **dadurch gekennzeichnet, dass** an der Mantelfläche (9) der Stirnhaube (7) und / oder am Innenraum der röhrenartigen Vorrichtung (6) Spreizvorrichtungen (15) vorgesehen sind, welche vorzugsweise durch Schrauben oder Keile aufgeweitet werden können, wodurch die Stirnhaube (7) mit der röhrenartigen Vorrichtung (6) verklemmt werden.

## Claims

1. Roller shutter box (1) with several profile parts (2, 3, 4, 5), which, connected, form a tube-like device (6), and at least one head piece (7), which laterally terminates the tube-like device (6), the head piece (7) is substantially prism-shaped and has a base surface (8) and a lateral surface (9) and the lateral surface (9) of the head piece (7) substantially has the same contour as the interior space of the tube-like device (6), the tube-like device (6) has on its inner side at least two grooves (10) and/or tongues (11) running in the line of extent and the head piece (7) has on its lateral surface (9) corresponding grooves (10) and/or tongues (11), **characterized in that** the grooves (10) and tongues (11) are clip grooves (10) and clip tongues (11), wherein the clip grooves (10) are substantially channels with an elliptical cross-section and an extent of slightly more than 180° so that the clip tongues can be introduced with some degree of expenditure of force and resulting elastic deformation and subsequently return elastically to their original shape, as a result of which the clip tongues (11) remain in the clip grooves (10) and can only be pulled out through the expenditure of force and resulting elastic deformation.

2. Roller shutter box (1) according to Claim 1, **characterized in that** each of the profile parts (2, 3, 4, 5) has at least one clip groove (10) or clip tongue (11).

3. Roller shutter box (1) according to Claim 1 or 2, **characterized in that** the head piece (7) has clip tongues (11) and the tube-like device (6) has clip grooves (10).

4. Roller shutter box (1) according to any one of Claims 1 to 3, **characterized in that** an entirely or partially circumferential seal (12) is arranged on the lateral surface (9) of the head piece (7).

5. Roller shutter box (1) according to Claim 4, **characterized in that** the seal (12) is an injection moulded foam seal (12).

6. Roller shutter box (1) according to any one of Claims 1 to 5, **characterized in that** an intake funnel (13) is connected to the head piece (7) or the tube-like device (6).

7. Roller shutter box (1) according to Claim 6, **characterized in that** the intake funnel (13) is pluggable.

8. Roller shutter box (1) according to any one of Claims 1 to 7, **characterized in that** the head piece (7) is connected to means for bearing a shaft (14) which are preferably connected detachably to the head piece (7).

9. Roller shutter box (1) according to any one of Claims 1 to 8, **characterized in that** spreading devices (15) are provided on the lateral surface (9) of the head piece (7) and/or on the interior space of the tube-like device (6), which spreading devices (15) are can preferably be widened by screws or wedges, as a result of the head piece (7) is jammed with the tube-like device (6).

## Revendications

1. Caisson de volet roulant (1) comportant plusieurs éléments profilés (2, 3, 4, 5) qui, reliés entre eux, forment un dispositif tubulaire (6), et au moins une joue (7) qui ferme le dispositif tubulaire (6) latéralement, la joue (7) étant sensiblement en forme de prisme et comportant une surface de base (8) et une surface latérale (9), la surface latérale (9) de la joue (7) ayant sensiblement le contour identique à celui de l'intérieur du dispositif tubulaire (6), le dispositif tubulaire (6) comportant au moins deux rainures (10) et/ou languettes (11) s'étendant sur la ligne d'extension sur sa face intérieure, la joue (7) comportant des rainures (10) et/ou languettes (11) correspondantes sur sa surface latérale (9), **caractérisé en ce que** les rainures (10) et languettes (11) sont des rainures de clipsage (10) et des languettes de clipsage (11), les rainures de clipsage (10) étant sensiblement des rigoles à section elliptiques s'étendant sur un peu plus de 180° afin que les languettes de clipsage (11) puissent y être introduites avec un peu de contrainte et de la déformation en résultant, et reviennent ensuite élastiquement à leur forme initiale, de sorte que les languettes de clipsage (11) restent dans les rainures de clipsage (10) et n'en puissent être retirées que par contrainte et déformation élastique en résultant.

2. Caisson de volet roulant (1) selon la revendication 1, **caractérisé en ce que** chaque élément profilé (2, 3, 4, 5) comporte au moins une rainure de clipsage (10) ou languette de clipsage (11).

3. Caisson de volet roulant (1) selon la revendication 1 ou 2, **caractérisé en ce que** la joue (7) comporte des languettes de clipsage (11) et le dispositif tubulaire des rainures de clipsage (10).

4. Caisson de volet roulant (1) selon l'une quelconque des revendications 1 à 3, **caractérisé en ce qu'** un joint d'étanchéité (12) complètement ou partiellement contournant est disposé sur la surface latérale (9) de la joue (7).

5. Caisson de volet roulant (1) selon la revendication 4, **caractérisé en ce que** le joint d'étanchéité (12) est un joint d'étanchéité en mousse moulé par injection (12)..

6. Caisson de volet roulant (1) selon l'une quelconque des revendications 1 à 5, **caractérisé en ce qu'** une tulipe (13) est reliée à la joue (7) ou au dispositif tubulaire (6).

7. Caisson de volet roulant (1) selon la revendication 6, **caractérisé en ce que** la tulipe (13) est enfichable.

8. Caisson de volet roulant (1) selon l'une quelconque des revendications 1 à 7, **caractérisé en ce que** la joue (7) est reliée à des moyens de support d'un arbre (14), de préférence de manière détachable.

9. Caisson de volet roulant (1) selon l'une quelconque des revendications 1 à 8, **caractérisé en ce que** des dispositifs d'écartement (15) sont prévus à la surface latérale (9) de la joue (7) et/ou à l'intérieur du dispositif tubulaire (6) qui peuvent être évasés, de préférence par des vis ou des cales, de sorte que la joue (7) est coincée dans le dispositif tubulaire (6).
